# EUROPÄISCHE PATENTSCHRIFT

(11) **EP 0 131 771 B1**
(45) Veröffentlichungstag und Bekanntmachung des Hinweises auf die Patenterteilung: **01.04.1987**
(21) Anmeldenummer: 84106927.1
(22) Anmeldetag: 16.06.1984
(51) Int. Cl.: E21B 17/20

(54) **Bohreinrichtung, insbesondere zur Verwendung im untertägigen Grubenbetrieb**
Drilling device, especially for underground mining
Dispositif de forage notamment pour l'usage dans l'exploitation souterraine

(30) Priorität: 22.06.1983 DE 3322427
(43) Veröffentlichungstag der Anmeldung: 23.01.1985
(73) Patentinhaber: Spies, Klaus, Prof. Dr.-Ing., D-5100 Aachen-Schmithof (DE)
(72) Erfinder: Spies, Klaus, Prof. Dr.-Ing., D-5100 Aachen-Schmithof (DE)
(74) Vertreter: Spalthoff, Adolf, Dipl.-Ing.

## Beschreibung

Die Erfindung betrifft eine Bohreinrichtung, insbesondere zur Verwendung im untertägigen Grubenbetrieb, deren im Bohrlochtiefsten angeordnete Bohrkrone zum Schneiden des Gesteins Hochdruckwasserstrahldüsen aufweist und durch eine biegsame Hochdruckschlauchleitung mit einer Hochdruckpumpe in Verbindung steht.

Eine derartige, nach dem Stande der Technik (DE-A-3 141 856) bekannte Bohreinrichtung hatden besonderen Vorteil, dass keine starren Bohrstangen benötigt werden. Die biegsame Hochdruckschlauchleitung gestattet es, aus beengten Grubenräumen heraus in beliebigen Richtungen beliebig lange Bohrlöcher in einem Zuge herzustellen, wobei die Länge der Bohrlöcher nur durch die Länge des Hochdruckschlauches begrenzt ist.

Die vorbekannte Bohreinrichtung der genannten Art hat jedoch den Nachteil, dass die damit hergestellten Bohrlöcher ein sehr grosses Kaliber haben müssen und nur schwer richtungsstabil gehalten werden können. Das verhältnismässig grosse Kaliber ist notwendig, weil bei der bekannten Bohreinrichtung der Drehantrieb und der Vorschubantrieb im Bohrlochtiefsten angeordnet sind und entsprechenden Raum benötigen. Aufgrund des relativ grossen Kalibers kann die vorbekannte Bohreinrichtung wirtschaftlich nur in leicht bohrbarem Gestein, beispielsweise zum Bohren in Kohleflözen zur Herstellung von Tränklöchern, nicht aber im Hartgestein zum Herstellen von kleinkalibrigen Gebirgsankerlöchern oder Sprenglöchern verwendet werden. Die Richtungsstabilität ist mangelhaft, weil die Hochdruckschlauchleitung der Bohrkrone keinerlei Führung vermitteln kann.

Nach dem Stande der Technik (DE-A-3 029 963) ist weiterhin eine Bohreinrichtung bekannt, deren kleinkalibrige Bohrkrone zum Schneiden des Gesteins mit Hochdruckwasserstrahldüsen versehen ist. Dort werden jedoch zur Zuleitung des Hochdruckwassers hohl ausgebildete, drehend angetriebene starre Bohrstangen verwendet, so dass diese Einrichtung keine wesentlichen Vorteile gegenüber herkömmlichen Bohreinrichtungen mit starrem Bohrgestänge hat.

Schliesslich sind nach dem Stande der Technik (US-A-4 057 115 und DE-A-3 043 512) Bohreinrichtungen bekannt, die als Bohrgestänge eine flexible Welle verwenden, die sich beim Aufbringen eines Drehmomentes zu einer starren Stange versteift. Zu diesem Zweck besteht die flexible Welle aus einem flexiblen inneren Element und einem äusseren schraubengangförmigen Federelement, welches ebenfalls flexibel ist und bei Übertragung eines entsprechend starken Drehmomentes seinen Durchmesser derart verringert, dass es sich von aussen auf das flexible innere Element aufpresst und mit diesem eine verstarrte Einheit bildet. Diese biegsame Welle wird bei dieser vorbekannten Bohreinrichtung unmittelbar unterhalb des Bohrlochmundes von dem dort angeordneten Dreh-und Vorschubantrieb erfasst, so dass nur der im Bohrloch befindliche Abschnitt der biegsamen Welle verstarrt ist, während der hinter der Dreh- und Vorschubeinrichtung liegende Abschnitt der biegsamen Welle biegsam bleibt. Diese Bohreinrichtung gestattet es also, das biegsame Borgestänge in beliebigen Richtungen abzuwinkeln.

Die zuletzt diskutierten Bohreinrichtungen haben sich jedoch in der Praxis nicht bewährt, weil die Steifigkeit der verstarrbaren biegsamen Welle nicht ausreicht, die für den Bohrvorgang erforderlichen Schubkräfte und Drehmomente zu übertragen. Ausserdem ist durch Reibung der nicht ganz steifen biegsamen Welle an der Bohrlochwandung der Verschleiss ausserordentlich gross. Schliesslich ist auch hier die Richtungsstabilität wegen der starken zu übertragenden Schubkräfte und den damit verbundenen Auslenkungen des versteiften Abschnittes der biegsamen Welle schlecht.

Es ist Aufgabe der Erfindung, die Bohreinrichtung der eingangs genannten Art dahingehend weiterzubilden, dass sie zum abgewinkelten Bohren von richtungsstabilen kleinkalibrigen Bohrlöchern, beispielsweise zur Herstellung von Ankerlöchern oder Sprenglöchern geeignet ist.

Zur Lösung dieser Aufgabe schlägt die Erfindung ausgehend von einer Bohreinrichtung der eingangs genannten Art vor, dass die Hochdruckschlauchleitung torsionssteif ausgebildet ist, drehfest mit der Bohrkrone und dem Drehantrieb der Bohrmaschine verbunden ist und in einem nicht verdrehbaren, aus der Streckstellung elastisch ablenkbaren Hüllrohr gelagert ist, welches in radialer Richtung steif ausgebildet ist, im Bereich des Bohrlochmundes in einer Ablenkeinrichtung geführt ist und zusammen mit der Hochdruckschlauchleitung in seiner Längsrichtung verschiebbar ist.

Die Erfindung geht von der Erkenntnis aus, dass beim Bohren mit Hochdruckwasserstrahldüsen von dem Borgestänge verhältnismässig geringe Vorschubkräfte und Drehmomente übertragen werden müssen. Das zu übertragende Drehmoment braucht lediglich die aus der Drehung der Düsenbohrkrone und des Hochdruckschlauches resultierende Reibung zu überwinden. Die Vorschubkraft hat lediglich das Gewicht der Düsenbohrkrone, des Hochdruckschlauches und des Hüllrohres sowie die Rückstosskraft der Düsen zu kompensieren. Für den eigentlichen Bohrvorgang brauchen hingegen weder Drehmomente noch Vorschubkräfte übertragen zu werden. Aus diesem Grunde reicht hier für die Übertragung des verhältnismässig schwachen Drehmomentes eine torsionssteif ausgebildete Hochdruckschlauchleitung vollständig aus. Ebenso reicht für die Übertragung der verhältnismässig geringen Vorschubkräfte ein hinreichend steifes, aus der Streckstellung elastisch ablenkbares Hüllrohr aus. Dadurch, dass das Hüllrohr nicht verdrehbar ist, lässt es sich im Bereich des Bohrlochmundes auf besonders einfache Weise in einer Ablenkvorrichtung führen und bildet aufgrund seiner elastischen Rückstellkräfte im Bohrloch eine hinreichend genaue Führung für die Bohrkrone, so dass ein richtungsstabiles Bohren sichergestellt ist.

Mit der Bohreinrichtung gemäss der Erfindung ist es beispielsweise möglich, aus einem engen Strebraum heraus in einem Zuge beliebig lange Ankerbohrlöcher in die Dachschichten einzubringen, deren Länge einem mehrfachen der Flözmächtigkeit entspricht. Beim maschinellen Streckvortrieb, wo die Gewinnungsmaschine den wesentlichen Teil des Streckenquerschnittes einnimmt, können mit der Bohrvorrichtung gemäss der Erfindung aus dem Streckenrandbereich heraus beliebig lange Ankerbohrlöcher hergestellt werden, deren Richtung im Winkel zur Streckenlängsrichtung verläuft. In gleicher Weise ist es möglich, vom Streckenrandbereich her an der Ortsbrust abgewinkelt Sprengbohrlöcher herzustellen.

Eine bevorzugte Ausführungsform der Bohreinrichtung gemäss der Erfindung sieht vor, dass das Hüllrohr aus einer aus Federstahldraht gewickelten Schraubenfeder mit aneinander anliegenden Schraubengängen besteht. Ein derartiges Hüllrohr ist billig und einfach herzustellen, hat in der Streckstellung verhältnismässig grosse Steifigkeit und lässt sich dennoch im Bereich der Ablenkvorrichtung beliebig abwinkeln, ohne seinen Durchmesser zu verändern.

Weiterhin ist vorgesehen, dass der Hochdruckschlauch von einem Verschleissmantel umgeben ist, insbesondere in Form einer eng um den Hochdruckschlauch gewickelten Schraubenfeder. Diese Schraubenfeder schützt den Hochdruckschlauch vor Verschleiss und ist darüber hinaus in gewissem Umfange dazu geeignet, die Torsionssteifigkeit des Hochdruckschlauches zu unterstützen.

Um die Reibung zwischen dem Hüllrohr und dem Hochdruckschlauch möglichst gering zu halten, ist das Hüllrohr an der Innenwand und/oder der Aussenwand flüssigkeitsdicht verkleidet und der Ringraum zwischen dem Hüllrohr und dem Hochdruckschlauch mit Fett gefüllt.

Um dem Hüllrohr im Ablenkbereich über eine ausreichend grosse Länge eine exakte Führung zu geben, weist die Ablenkvorrichtung eine Ablenkrolle und eine laschenkettenartige, mit Führungsrollen bestückte winkelverstellbare Führung auf, die das Hüllrohr hinter der Ablenkrolle führt.

Zum Zwecke des Ansetzens eines neuen Bohrloches weist die Ablenkvorrichtung eine Anbohrführung auf, die zur Veränderung des Ablenkwinkels an eine Führungskurve verschiebbar und feststellbar ist und mit der laschenkettenartigen Führung verbunden ist, wobei die Führungskurve so ausgebildet ist, dass die laschenkettenartige Führung immer gespannt ist und einen für das Hüllrohr optimalen Biegeradius bildet. Diese Ablenkeinrichtung gestattet es, das Hüllrohr und den darin geführten Hochdruckschlauch, an dessen äusserstem Ende die Düsenbohrkrone befestigt ist, beim Anbohren in die richtige Position zu bringen und das Hüllrohr während des gesamten Bohrvorganges in der richtigen Winkelstellung nachzuschieben.

Um zu verhindern, dass die Anbohrführung und die damit verbundene Ablenkvorrichtung durch aus dem Bohrloch austretenden Bohrschlamm verschmutzt wird, sind diese Teile durch eine über der Anbohrvorrichtung angeordnete Manschette geschützt.

Um einen geradlinigen Verlauf des Hüllrohres ausserhalb des Bohrloches sicherzustellen, enthält die Ablenkvorrichtung Antriebsrollen, die das Hüllrohr zwischen der Ablenkvorrichtung und der Bohrmaschine in Längsrichtung gespannt halten.

Die Bohrmaschine ist zweckmässig auf einer Bohrlafette gelagert und mittels eines regelbaren Vorschubantriebes unter Vorschub des Hüllrohres und des darin drehbar gelagerten Hochdruckschlauches in Längsrichtung der Bohrlafette verfahrbar. Da die Längsachse der Bohrlafette in beliebigen Winkeln zur Längsachse des Bohrloches verlaufen kann, kann eine solche Bohrlafette ohne weiteres beispielsweise auf der Strebsohle oder im Randbereich einer Strecke aufgestellt werden.

Zur Einleitung des Hochdruckwassers in den Hochdruckschlauch ist am Anfang des Hochdruckschlauches zweckmässig eine drehbare Druckwassereinspeisung angeordnet. Um diese Druckwassereinspeisung von axial gerichteten Druckkräften freizuhalten, ist eine mit dem Hochdruckschlauch verbundene, vom Drehantrieb der Bohrmaschine drehend angetriebene Hohlwelle vorgesehen, die in einem mit dem Druckwasser beaufschlagten Druckgehäuse drehbar gelagert ist, mittig mit Öffnungen für den Druckwassereintritt versehen ist und beiderseits der Mitte durch symmetrisch angeordnete Dichtungsmanschetten gegen das Druckgehäuse abgedichtet ist.

Um die Dichtmanschetten trotz der sehr hohen Wasserdrücke dichtzuhalten, sieht die Erfindung weiterhin vor, dass die Dichtmanschetten auf ihrer Rückseite durch ein zweites Druckmedium hoher Viskosität beaufschlagt sind, dessen Druck geringfügig höher als der des Druckwassers ist. Dieses hochviskose zweite Druckmedium verhindert den Durchtritt von Hochdruckwasser durch die Dichtungsmanschetten, gelangt aber aufgrund seiner hohen Viskosität nur in sehr geringen Mengen in das Druckwasser.

Um den Druck in dem zweiten Druckmedium hoher Viskosität automatisch immer im richtigen Verhältnis zu dem momentanen Druck des Druckwassers zu halten, ist zwischen dem Hochdruckwasser und dem Medium hoher Viskosität ein Druckübersetzer eingeschaltet, dessen Übersetzungsverhältnis zwischen 1:1,1 und 1:2 liegt.

Schliesslich sind in vorteilhafter Weise die Vorschubgeschwindigkeiten der Antriebsrollen der Ablenkeinrichtung, die Drehgeschwindigkeit der Bohrmaschine und der Betriebsdruck der Hochdruckpumpe so geregelt, dass sich in Abhängigkeit von der Härte des zu bohrenden Gesteins ein optimaler Bohrfortschritt ergibt. Eine solche Regeleinrichtung ermöglicht optimale Bohrergebnisse, auch wenn die Härte des zu bohrenden Gesteins sich ändert.

Zweckmässig sind weiterhin die Vorschubgeschwindigkeit des Vorschubantriebes der Bohrmaschine und die Vorschubgeschwindigkeit der Antriebsrollen der Ablenkeinrichtung so aufeinander abgestimmt, dass das Hüllrohr zwischen der Bohrmaschine und der Ablenkeinrichtung stets strammgehalten wird. Hierdurch wird einerseits vermieden, dass der Vorschubantrieb der Antriebsrollen die schwere Bohrmaschine ziehen muss. Andererseits wird vermieden, dass das Hüllrohr zwischen der Bohrmaschine und der Ablenkeinrichtung seitlich abgebogen wird.

Ein Ausführungsbeispiel der Erfindung wird im folgenden anhand der Zeichnung näher erläutert. Es zeigen:
Fig. 1 eine Bohreinrichtung gemäss der Erfindung schematisch im Aufbau;
Fig. 2 in perspektivischer Darstellung den Aufbau der Hochdruckschlauchleitung und des Hüllrohres;
Fig. 3 eine Prinzipskizze der gesamten maschinellen Einrichtung;
Fig. 4 den Aufbau des Ablenksystems im einzelnen;
Fig. 5 die für die Bohreinrichtung gemäss der Erfindung unbedingt erforderliche Druckwassereinspeisung schematisch im Längsschnitt.

In Fig. 1 ist erkennbar, dass die Einrichtung für das abgewinkelte Bohren auf einem normalen Bohrwagen 1 mit einem schwenkbaren Ausleger 2 und einer Bohrlafette 3 angeordnet ist. Anstelle des Bohrwagens kann auch ein andersgearteter Manipulator die Bohrlafette 3 aufnehmen, beispielsweise ein für den maschinellen Streckenvortrieb oder das Herstellen von Ankerbohrlöchern in Gewinnungsstreben geeignetes Gerät.

Eine Düsenbohrkrone 4 ist am freien Ende eines Druckzuleitungssystems angeordnet, welches in seiner Gesamtheit mit dem Bezugszeichen 5 bezeichnet ist und unmittelbar vor dem Bohrlochmund 6 durch eine Ablenkeinrichtung 7 ablenkbar ist. Auf der Bohrlafette 3 ist eine Bohrmaschine 8 in Längsrichtung der Bohrlafette verschiebbar. Das Hochdruckwasser wird der Bohrmaschine 8 über eine Anschluss-Hochdruckschlauchleitung 9 von einer Hochdruckpumpe 10 zugeführt. Dreh- und Schwenkzylinder 11 sowie eine Arretierungseinrichtung 12 zum Festlegen der Bohrlafette 3 ergänzen die Einrichtung. Während des Bohrvorganges bewegt sich die Bohrmaschine 8 auf der Bohrlafette 3 auf das Bohrloch zu, während die Ablenkung des Druckzuleitungssystems 5 in der Ablenkeinrichtung 7 erfolgt. Nicht die Enge des Grubenraumes, sondern lediglich der Bewegungshub der Bohrmaschine 8 auf der Bohrlafette 3 sowie die Gesamtlänge des Druckzuleitungssystems 5 bestimmen die Länge des abgewinkelten Bohrloches.

Das in Fig. 2 dargestellte Druckzuleitungssystem 5 besteht aus einer torsionssteif ausgebildeten Hochdruckschlauchleitung 13, deren lichter Querschnitt so bemessen ist, dass die für die Düsenbohrkrone 4 erforderliche Wassermenge ohne allzu grossen Druckverlust hindurchgeleitet werden kann, und deren Berstdruck so hoch ist, dass eine hinreichende Sicherheit gegenüber dem maximalen Betriebsdruck besteht. Um diese Hochdruckschlauchleitung 13 ist bei dem hier dargestellten Ausführungsbeispiel der Erfindung eine Schraubenfeder 14 fest aufgewikkelt, die als Verschleissschutz dient und zusätzlich die Torsionssteifigkeit verstärkt. Die Hochdruckschlauchleitung 13 und die Schraubenfeder 14 sind in einem Hüllrohr 15 mit ausreichend grossem Bewegungsspiel angeordnet, welches ebenfalls als enggewickelte Schraubenfeder mit aneinanderliegenden Schraubengängen ausgebildet ist. Der Ringraum 16 zwischen der Schraubenfeder 14 und dem Hüllrohr 15 ist mit Schmiermittel, vorzugsweise mit Fett, ausgefüllt, um die gegenseitige Reibung beim Drehen der Hochdruckschlauchleitung 13 in dem drehfest angeordneten Hüllrohr 15 herabzusetzen. Zu diesem Zweck ist natürlich die Innenwand des als Schraubenfeder ausgebildeten Hüllrohres 15 mit einer entsprechenden flüssigkeitsdichten Verkleidung ausgebildet. Die Ausbildung des Hüllrohres 15 als Schraubenfeder mit aneinander anliegenden Schraubengängen bewirkt, dass das Hüllrohr in der Strecklage verhältnismässig stabil ist und dennoch durch entsprechende Ablenkkräfte abgelenkt werden kann.

Fig. 3 zeigt den grundsätzlichen Aufbau und die Funktionsweise der Einrichtung für das abgewinkelte Hochdruckwasserbohren. Vor dem Bohrloch befindet sich eine Anbohrführung 17, die dem Hüllrohr 15 und der darin angeordneten, die Düsenbohrkrone 4 tragenden Hochdruckschlauchleitung beim Anbohren die erforderliche exakte Führung in dem gewünschten Winkel erteilt. Die Anbohrführung 17 weist eine Bohrung 18 auf, die auch während des normalen Bohrvorganges das Hüllrohr 15 in der gewünschten Richtung führt. Abgedeckt ist die Anbohrführung von einer Manschette 19, welche bewirkt, dass das aus dem Bohrlochmund 6 austretende Bohrwasser und Bohrklein die Anbohrführung 17 und die übrigen maschinellen Einrichtungen nicht verschmutzen bzw. nach Austrocknen verkleben. Die Anbohrführung 17 ist durch nicht im einzelnen dargestellte Bewegungsmechanismen auf einer Führungskurve 20 der Ablenkeinrichtung 7 verschiebbar und feststellbar. Eine Ablenkrolle 21 und eine laschenkettenartige Führung 22, die in ihrem Krümmungsradius und Ablenkwinkel mit der Anbohrführung 17 verstellt werden kann, gewährleistet die eigentliche Umlenkung, wobei sämtliche Rollenlaufbahnen so ausgebildet sind, dass sie das Hüllrohr 15 optimal umfassen.

Die Bohrmaschine 8 kann mittels eines Vorschubantriebes 23 auf der Bohrlafette 3 bewegt werden, wobei zur Erzeugung einer veränderbaren, den Bedürfnissen des Bohrvorganges sich automatisch anpassenden Vorschubgeschwindigkeit der Vorschubantrieb ein Hydraulik-, Elektro- oder Druckluftmotor mit regelbarer Drehgeschwindigkeit ist. Ein weiterer ebenfalls regelbarer Motor 24 erzeugt über ein Vorgelege 25 die zum Bohren notwendige Drehbewegung, wobei das Hochdruckwasser von der Hochdruckpumpe 10 aus über die drehbare Druckwassereinspeisung 26 in die Hochdruckschlauchleitung 13 eingegeben wird.

Ebenfalls durch einen nicht dargestellten Regelantrieb angetriebene Antriebsrollen 27, die eine einstellbare geringe Zugkraft auf das Hüllrohr 15 ausüben, sind in der Ablenkeinrichtung 7 angeordnet. Die Regelmotoren für die Antriebsrollen 27 sowie der Vortriebsantrieb 23 und der Motor 24 können durch ein Regelungssystem miteinander verknüpft sein, wobei Messwerte über den Bohrfortschritt in das Regelsystem eingegeben werden und über dessen Verknüpfungsschaltung automatisch ein optimales Zusammenwirken der Antriebe und damit einen optimalen Bohrvorgang gewährleisten. Der Wasserdruck der Hochdruckpumpe 10 kann ebenfalls durch diesen Steuer- und Regelmechanismus beeinflusst werden.

In Fig. 4 sind die wichtigsten Einzelheiten der Ablenkeinrichtung 7 dargestellt. Eine Ablenkrolle mit grossem Durchmesser, die in ihrer Formgebung dem Aussenumfang des Hüllrohres 15 angepasst ist, und jeweils Einlaufrollen am Einlauf 28 und Auslaufrollen am Auslauf 29 sorgen für das einwandfreie Einlaufen und Auslaufen des Hüllrohres 15. Die eigentliche winkelveränderbare Umlenkung erfolgt durch die laschenkettenartige Führung 22 (Fig. 3), die Führungsrollen 31 bis 34 aufweist, die auf laschenartig durch Gelenke 35 miteinander verbundenen Lagerelementen 36 angeordnet sind. Die laschenkettenartig aufgebaute Führung 22 ist mit der Anbohrführung 17, wie bereits erwähnt, in einer solchen Form verbunden, dass die Anbohrführung 17 und die laschenkettenartige Führung 22 sich bei Veränderung des Anlenkwinkels gleichzeitig miteinander bewegen.

Fig. 5 zeigt die wesentlichen Teile der Druckwassereinspeisung 26. Diese Druckwassereinspeisung 26 weist eine Hohlwelle 38 auf, die drehbar in einem Druckgehäuse 39 gelagert ist und mittig Öffnungen 37 für den Durchtritt des Hochdruckwassers und an einem Ende einen Anschluss 40 für den Anschluss der Hochdruckschlauchleitung 13 aufweist. Der Drehantrieb der Welle erfolgt an ihrem entgegengesetzten Ende 41 durch den in Fig. 3 dargestellten Motor 24 und das Vorgelege 25. Um einen axialen Kräfteausgleich zu schaffen, sind die Abdichtungselemente für die Hohlwelle 38 symmetrisch aufgebaut. Die Hauptabdichtung erfolgt an den beiden Dichtungsmanschetten 42. Da jedoch auf Dauer bei sehr hohen Wasserdrücken radiale Abdichtungen keine einwandfreie und absolute Dichtung gewährleisten, sind die Dichtungsmanschetten 42 von ihrer Rückseite über Kammern 43 mit einem etwas höheren als dem abzudichtenden Druck über ein hochviskoses zweites Druckmedium beaufschlagt. Ein Druckübersetzer 44, der auf seiner vollen Kolbenfläche 45 mit dem Hochdruckwasser und auf seiner Ringfläche 46 mit dem hochviskosen zweiten Druckmedium beaufschlagt ist, sorgt dafür, dass die Dichtungsmanschetten 42 auf ihrer Rückseite jeweils mit etwas höherem als dem Betriebsdruck beaufschlagt sind und dadurch eine absolute Abdichtung des Hochdruckwassers erzielt wird. Zwei weitere Dichtungsmanschetten 47 dichten das hochviskose Medium ab. Wegen der gegenüber dem Hochdruckwasser erheblich höheren Viskosität und der Schmierfähigkeit des zweiten Druckmediums treten an dieser Dichtstelle keine Abdichtungsprobleme auf. Die Dichtungsmanschetten 48 dienen lediglich dazu, Druckverluste des hochviskosen Mediums und das Eindringen von Staub zu vermeiden.

## Patentansprüche

1. Bohreinrichtung, insbesondere zur Verwendung im untertägigen Grubenbetrieb, deren im Bohrlochtiefsten angeordnete Bohrkrone (4) zum Schneiden des Gesteins Hochdruckwasserstrahldüsen aufweist und durch eine biegsame Hochdruckschlauchleitung (13) mit einer Hochdruckpumpe (10) in Verbindung steht, dadurch gekennzeichnet, dass die Hochdruckschlauchleitung (13) torsionssteif ausgebildet ist, drehfest mit der Bohrkrone (4) und dem Drehantrieb (24, 25) der Bohrmaschine (8) verbunden ist und in einem nicht verdrehbaren, aus der Streckstellung elastisch ablenkbaren Hüllrohr (15) gelagert ist, welches in radialer Richtung steif ausgebildet ist, im Bereich des Bohrlochmundes (6) in einer Ablenkvorrichtung (7) geführt ist und zusammen mit der Hochdruckschlauchleitung (13) in seiner Längsrichtung verschiebbar ist.

2. Bohreinrichtung nach Anspruch 1, dadurch gekennzeichnet, dass das Hüllrohr (15) aus einer aus Federstahldraht gewickelten Schraubenfeder mit aneinander anliegenden Schraubengängen besteht.

3. Bohreinrichtung nach den Ansprüchen 1 und 2, dadurch gekennzeichnet, dass die Hochdruckschlauchleitung (13) von einem Verschleissmantel umgeben ist, insbesondere in Form einer eng um die Hochdruckschlauchleitung (13) gewickelten Schraubenfeder (14).

4. Bohreinrichtung nach den Ansprüchen 1 bis 3, dadurch gekennzeichnet, dass das Hüllrohr (15) an der Innenwand und/oder der Aussenwand flüssigkeitsdicht verkleidet ist und der Ringraum (16) zwischen dem Hüllrohr (15) und der Hochdruckschlauchleitung (13) mit Fett gefüllt ist.

5. Bohreinrichtung nach einem oder mehreren der Ansprüche 1 bis 4, dadurch gekennzeichnet, dass die Ablenkeinrichtung (7) eine Ablenkrolle (21) und eine laschenkettenartige, mit Führungsrollen (31 bis 34) bestückte, winkelverstellbare Führung (22) aufweist.

6. Bohreinrichtung nach Anspruch 5, dadurch gekennzeichnet, dass die Ablenkeinrichtung (7) eine Anbohrführung (17) aufweist, die zur Veränderung des Ablenkwinkels an einer Führungskurve (20) verschiebbar und feststellbar ist und mit der laschenkettenartigen Führung (22) verbunden ist, wobei die Führungskurve (20) so ausgebildet ist, dass die laschenkettenartige Führung (22) immer gespannt ist und einen optimalen Biegeradius bildet.

7. Bohreinrichtung nach einem oder mehreren der Ansprüche 1 bis 6, dadurch gekennzeichnet, dass die Ablenkeinrichtung (7) durch eine über der Anbohrführung (17) angeordnete Manschette (19) gegen aus dem Bohrloch kommende Verschmutzung geschützt ist.

8. Bohreinrichtung nach den Ansprüchen 1 bis 7, dadurch gekennzeichnet, dass die Ablenkeinrichtung (7) Antriebsrollen (27) enthält, die das Hüllrohr (15) zwischen der Ablenkeinrichtung (7) und der Bohrmaschine (8) in Längsrichtung gespannt halten.

9. Bohreinrichtung nach den Ansprüchen 1 bis 8, dadurch gekennzeichnet, dass die Bohrmaschine (8) auf einer Bohrlafette (3) gelagert ist und mittels eines regelbaren Vorschubantriebes (23) unter Vorschub des Hüllrohres (15) und der darin drehbar gelagerten Hochdruckschlauchleitung (13) in Längsrichtung der Bohrlafette (3) verfahrbar ist.

10. Bohreinrichtung nach einem oder mehreren der Ansprüche 1 bis 9, dadurch gekennzeichnet, dass am Anfang der Hochdruckschlauchleitung (13) eine drehbare Druckwassereinspeisung (26) angeordnet ist.

11. Bohreinrichtung nach Anspruch 10, dadurch gekennzeichnet, dass die Druckwassereinspeisung (26) eine mit der Hochdruckschlauchleitung (13) verbundene, vom Drehantrieb (24, 25) der Bohrmaschine (8) drehend angetriebene Hohlwelle (38) aufweist, die in einer mit dem Druckwasser beaufschlagbaren Druckgehäuse (39) drehbar gelagert ist, mittig mit Öffnungen (37) für den Druckwassereintritt versehen ist und beiderseits der Mitte durch symmetrisch angeordnete Dichtungsmanschetten (42) gegen das Druckgehäuse (39) abgedichtet ist.

12. Bohreinrichtung nach Anspruch 11, dadurch gekennzeichnet, dass die Dichtungsmanschetten (42) auf ihrer Rückseite durch ein zweites Druckmedium hoher Viskosität beaufschlagt sind, dessen Druck geringfügig höher als der des Druckwassers ist.

13. Bohreinrichtung nach Anspruch 12, dadurch gekennzeichnet, dass zwischen dem Hochdruckwasser und dem Medium hoher Viskosität ein Druckübersetzer (44) angeordnet ist.

14. Bohreinrichtung nach einem oder mehreren der Ansprüche 1 bis 13, dadurch gekennzeichnet, dass die Vorschubgeschwindigkeit der Antriebsrolren (27) der Ablenkeinrichtung (7), die Drehgeschwindigkeit der Bohrmaschine (8) und der Betriebsdruck der Hochdruckpumpe (10) so geregelt sind, dass sich in Abhängigkeit von der Härte des zu bohrenden Gesteins ein optimaler Bohrfortschritt ergibt.

15. Bohreinrichtung nach Anspruch 14, dadurch gekennzeichnet, dass die Vorschubgeschwindigkeit des Vorschubantriebes (23) der Bohrmaschine (8) und die Vorschubgeschwindigkeit derAntriebsrollen (27) der Ablenkeinrichtung (7) so aufeinander abgestimmt sind, dass das Hüllrohr (15) zwischen der Bohrmaschine (8) und der Ablenkeinrichtung (7) stets strammgehalten wird.

## Claims

1. Drilling device, particularly for use in underground mining operations, and of which the drill head (4) disposed in the bottom of the drill hole has high pressure water jets for cutting the rock, communicating by a flexible high pressure hose (13) with a high pressure pump (10), characterised in that the high pressure hose (13) is of torsion-resistant construction, is rotationally rigidly connected to the crown bore and the rotary drive (24, 25) of the drilling engine (8) and is mounted in a non-rotatable casing tube (15) which is elastically deflectib(e from the extended position and which is of rigid construction in a radial direction, is guided in the region of the drill hole mouth (6) in a diverting device (7) and is displaceable in its longitudinal direction together with the high pressure hose (13).

2. Drilling device according to Claim 1, characterised in that the casing tube (15) consists of a coiled spring wound from spring steel wire and having adjacently disposed coils.

3. Drilling device according to Claims 1 and 2, characterised in that the high pressure tubing (13) is enclosed by a wearing sheath, particularly in the form of a coiled spring (14) wound closely around the high pressure tubing (13).

4. Drilling device according to Claims 1 to 3, characterised in that the casing tube (15) is clad in fluid tube fashion on the inner wall and/or the outer wall while the annular space (16) between the casing tube (15) and the high pressure tube (13) is filled with grease.

5. Drilling device according to one or more of Claims 1 to 4, characterised in that the deflecting device (7) comprises a deflecting roller (21) and an angularly adjustable guide (22) provided with guide rollers (31 to 34) of flat link chain construction.

6. Drilling device according to Claim 5, characterised in that the deflecting device (7) comprises a drilling guide (17) which, for varying the angle of deflection, is adjustable and lockable on a guide curve (20) and is connected to the chain-type guide (22), the guide curve (20) being so constructed thatthe chain-type guide (22) is always tensioned and constitutes an optimum bending radius.

7. Drilling device according to one or more of Claims 1 to 6, characterised in that the deflecting device (7) is safeguarded against dirt emanating from the drill hole by a sleeve (19) located over the drilling guide (17).

8. Drilling device according to Claims 1 to 7, characterised in that the deflecting device (7) comprises drive rollers (27) which maintain the casing tube (15) between the deflecting device (7) and the drilling engine (8) tension in a longitudinal direction.

9. Drilling device according to Claims 1 to 8, characterised in that the drilling engine (8) is mounted on a boom (3) and can be moved by a regulable feed drive (23) with an advance of casing tube (15) and of the high pressure tubing (13) rotatably mounted therein in the longitudinal direction of the boom (3).

10. Drilling device according to one or more of Claims 1 to 9, characterised in that a rotatable pressurised water feed (26) is located at the start of the high pressure tubing (13).

11. Drilling device according to Claim 10, characterised in that the pressurised water feed (26) comprises, connected to the high pressure tubing (13) and rotatingly driven by the rotary drive (24, 25) of the drilling engine (8) a hollow shaft (38) which is rotatably mounted in a pressure housing (39) to which water can be applied under pressure and which is centrally provided with apertures (37) for the inlet of water under pressure being sealed on both sides of the centre and in respect of the pressure housing (39) by symmetrically disposed sealing sleeves (42).

12. Drilling device according to Claim 11, characterised in that the sealing sleeves (42) are on their back subject to the action of a high viscosity second pressure medium, the pressure of which is slightly higher than that of the pressurised water.

13. Drilling device according to Claim 12, characterised in that a pressure translator (44) is located between the high pressure water and the high viscosity medium.

14._{.} Drilling device according to one or more of Claims 1 to 13, characterised in that the rate of feed of the drive rollers (27) of the deflecting device (7), the rotary speed of the drilling engine (8) and the operating pressure of the high pressure pump (10) are so regulated that an optimum drilling rate is assured as a function of the hardness of the rock through which it is intended to drill.

14. Drilling device according to Claim 14, characterised in that the rate of feed of the feed drive (23) of the drilling engine (8) and the rate of feed of the drive rollers (27) of the deflecting device (7) are so attuned to one another that the casing tube (15) is constantly maintained taut between the drilling engine (8) and the deflecting device (7).

## Revendications

1. Dispositif de forage, en particulier pour exploitation minière souterraine, dont la couronne de forage (4) disposée au plus profond du trou de forage présente, pour découper la roche, des gicleurs de jets d'eau sous haute haute pression, et est reliée à une pompe à haute pression (10) par l'intermédiaire d'un tuyau flexible à haute pression (13), caractérisé en ce que le tuyau à haute pression (13) est constitué de façon rigide à la torsion, qu'il est relié solidaire en rotation à la couronne de forage (4) et au système d'entraînement en rotation (24, 25) de la machine de forage (8) et qu'il est monté dans un tube de gainage (15) non rotatif, pouvant être dévié élastiquement hors de la position allongée, constitué de façon rigide dans le sens radial, guidé au voisinage du débouché du trou de forage (6) dans un dispositif de déviation (7) et déplaçable conjointement avec le tuyau à haute pression (13) dans le sens de la longueur.

2. Dispositif de forage selon la revendication 1, caractérisé en ce que le tube de gainage (15) est constitué par un ressort hélicoïdal formé par enroulement à spires jointives d'un fil en acier à ressort.

3. Dispositif de forage selon les revendications 1 et 2, caractérisé en ce que le tuyau à haute pression (13) est entouré d'une gaine d'usure, en particulier sous la forme d'un ressort hélicoïdal (14) enroulé étroitement autour du tyau à haute pression (13).

4. Dispositif de forage selon les revendications 1 à 3, caractérisé en ce que le tube de gainage (15) est revêtu de façon étanche aux liquides sur sa face intérieure et/ou sur sa face extérieure, et que l'espace annulaire (16) compris entre le tube de gainage (15) et le tuyau à haute pression (13) est rempli de graisse.

5. Dispositif de forage selon une ou plusieurs des revendications 1 à 4, caractérisé en ce que le dispositif de déviation (7) présente une poulie de déviation (21) et une guide (22) à réglage angulaire, en forme de chaîne articulée, garnie de poulies de guidage (31 à 34).

6. Dispositif de forage selon la revendication 5, caractérisé en ce que le dispositif de déviation (7) présente un guide d'amorce de forage (17) qui, pour modifier l'angle de déviation, est déplaçable et immobilisable sur une courbe de guidage (20) et qui est relié au guide (22) en forme de chaîne articulée, la courbe de guidage (20) étant conçue de façon que le guide (22) en forme de chaîne articulée soit toujours tendu et forme un rayon de courbure optimal.

7. Dispositif de forage selon une ou plusieurs des revendications 1 à 6, caractérisé en ce que le dispositif de déviation (7), est protégé contre les salissures sortant du trou de forage au moyen d'une manchette (19) placée au dessus du guide d'amorce de forage (17).

8. Dispositif de forage selon les revendications 1 à 7, caractérisé en ce que le dispositif de déviation (7) comporte des poulies motrices (27) qui maintennent le tube de gainage (15) tendu dans le sens longitudinal entre le dispositif de déviation (7) et la machine de forage (8).

9. Dispositif de forage selon les revendications 1 à 8, caractérisé en ce que la machine de forage (8) est monté sur un affût de forage (3) et qu'elle est déplaçable dans le sens longitudinal de l'affût de forage (3) au moyen d'un système d'entraînement d'avance (23) réglable, avec avancement du tube de gainage (15) et du tuyau à haute pression (13) monté en rotation à l'intérieur de ce tube.

10. Dispositif de forage selon une ou plusieurs des revendications 1 à 9, caractérisé en ce qu'au début du tuyau à haute pression (13) est disposé un système rotatif d'alimentation en eau sous pression (26).

11. Dispositif de forage selon la revendication 10, caractérisé en ce que le système d'alimentation en eau sous pression (26) présente un arbre creux (38) relié au tuyau à haute pression (13), entraîné en rotation par le système d'entraînement en rotation (24, 25), de la machine de forage (8), monté en rotation dans un boîtier sous pression (39) pouvant être alimenté en eau sous pression, est munie en son milieu d'orifices (37) pour l'entrée de l'eau sous pression et est rendu étanche par rapport au boîtier sous pression (39) de part et d'autre du milieu, par des manchettes d'étanchéité (42) disposées symétriquement.

12. Dispositif de forage selon la revendication 11, caractérisé en ce que les manchettes d'étanchéité (42) sont alimentées, sur leur face arrière, par un deuxième milieu sous pression à viscosité élevée dont la pression est légèrement supérieure à celle de l'eau sous pression.

13. Dispositif de forage selon la revendication 12, caractérisé en ce qu'un intensificateur de pression (44) est placé entre l'eau sous haute pression et le milieu à viscosité élevée.

. 14. Dispositif de forage selon une ou plusieurs des revendications 1 à 13, caractérisé en ce que la vitesse d'avancement des poulies motrices (25) du dispositif de déviation (7), la vitesse de rotation de la machine de forage (8) et la pression d'exploitation de la pompe à haute pression (10) sont ajustées de façon à produire une progression optimale du forage en fonction de la dureté de la roche à forcer.

15. Dispositif de forage selon la revendication 14, caractérisé en ce que la vitesse d'avancement du système d'avancement (23) de la machine de forage (8) et la vitesse d'avancement des poulies motrices (27) du dispositif de déviation (7) sont accordées l'une sur l'autre de façon que le tube de gainage (15) soit maintenu constamment tendu entre la machine de forage (8) et le dispositif de déviation (7).
